# EUROPÄISCHE PATENTSCHRIFT

(11) **EP 2 128 350 B1**
(45) Veröffentlichungstag und Bekanntmachung des Hinweises auf die Patenterteilung: **04.08.2021**
(21) Anmeldenummer: 09006871.9
(22) Anmeldetag: 22.05.2009
(51) Int. Cl.: E03D 1/012, E03D 5/02

(54) **Spülkasten mit Revisionsöffnung**
Cistern with maintenance opening
Chasse d'eau dotée d'une ouverture de révision

(30) Priorität: 29.05.2008 DE 102008025904
(43) Veröffentlichungstag der Anmeldung: 02.12.2009
(73) Patentinhaber: GROHEDAL Sanitärsysteme GmbH, 32457 Porta Westfalica (DE)
(72) Erfinder: Fuchs, Norbert, 32425 Minden (DE); Korte, Hermann, 32545 Bad Oeynhausen (DE); Koch, Christian, 32547 Porta Westfalica (DE); Gerlhof, Helmut, 32427 Minden (DE)
(74) Vertreter: Rössler, Matthias

(56) Entgegenhaltungen:
- EP-A2- 1 426 502
- EP-A2- 1 719 845
- EP-A2- 1 889 978
- DE-A1- 2 708 545
- DE-A1- 10 246 513
- DE-A1- 19 547 178
- DE-A1- 19 647 241
- DE-U1- 9 402 512
- DE-U1-202006 016 049
- US-A- 1 943 041

## Beschreibung

Die Erfindung betrifft einen Spülkasten gemäß dem Oberbegriff des Patentanspruchs 1 .

Spülkästen mit Betätigungsvorrichtungen für die in den Spülkästen angeordneten Ablaufventile werden häufig durch Trockenbau- oder Maurerarbeiten verkleidet.

Aus der US 1 943 041 A ist beispielsweise ein Unterputzspülkasten mit einem abnehmbaren Deckel bekannt, der zusammen mit einem Regalelement derart in eine Wandverkleidung eingepasst ist, dass bei Entnahme des über dem Spülkasten angeordneten Regalelements auch die Abdeckung des Spülkastens entfernbar und das Innere des Spülkastens zugänglich ist. Während Ablaufventile und zugehörige Betätigungseinrichtungen bei freistehenden Spülkästen nach Abheben des Spülkastendeckels montiert und gewartet werden können, sind die in den so genannten Unterputz- oder Wandeinbauspülkästen angeordneten Ablaufventile lediglich noch durch Revisionsöffnungen zugänglich.

Nach Fertigstellung der jeweiligen Wandoberfläche werden die zugehörigen Betätigungsvorrichtungen in Aufputz-Ausführung montiert. Dabei verdecken die Betätigungsvorrichtungen die Revisionsöffnungen mit Abdeckplatten oder ähnlichem.

Zur Befestigung der Betätigungsvorrichtungen oder Abdeckplatten sind eine Vielzahl von Lösungen bekannt.

Die DE 92 10 905 U1 zeigt einen verkürzbaren Rahmen zum Auskleiden einer Wandaussparung, an dem wiederum Befestigungsmittel für einen weiteren Rahmen mit lösbarer Abdeckplatte vorgesehen sind.

Die DE 101 49 729 A1 offenbart ein Funktions- und Verkleidungselement, das mittels einer Adapterplatte an unterschiedliche Varianten von Betätigungsvorrichtungen in Spülkästen angepasst wird, wobei das Funktions- und Verkleidungselement sowohl bündig mit der Wandoberfläche oder gegenüber dieser überstehend oder versenkt angeordnet werden kann.

Aus der DE 195 47 178 C2 ist eine Abdeckung für eine Revisionsöffnung bekannt, bei der eine Abdeckplatte mittels einer Rastverbindung an einem Rahmen an der Revisionsöffnung befestigt und über ein Verriegelungsselement gesichert ist.

Die EP 1 889 978 A2 zeigt eine Betätigungsvorrichtung für Unterputzspülkästen, deren Bedienelement lösbar und schwenkbar an einem Rahmen, der wiederum an der Revisionsöffnung mit der Unterputzeinheit verschraubt ist, verbunden ist. Die zugehörige Abdeckplatte, die eine Öffnung für das schwenkbare Bedienelement aufweist, ist dabei mittels Clipelementen oder Magneten an dem Rahmen fixiert.

Aus der DE 20 2006 016 049 U1 ist zudem eine Betätigungsvorrichtung für ein Ablaufventil eines Unterputzspülkastens bekannt, bei welcher die Kraft aus den Betätigungstasten über flexible Kraftübertragungselemente auf das Auslöseelement des Ablaufventils übertragen wird. Auch hierbei weist die Betätigungsvorrichtung einen Rahmen auf, der unmittelbar an der Revisionsöffnung der Unterputzeinheit befestigt werden kann.

Weiterhin sind Spülkästen bekannt, die kleinere Öffnungen zum Einbringen von festen oder flüssigen Desinfektions- oder Reinigungsmitteln aufweisen.

Die DE 299 06 223 U1 zeigt einen Aufputz-Spülkasten, der am Spülkasten oder am Spülkastendeckel eine Durchdringung aufweist, durch welche feste oder flüssige Substanzen in einen Dosierspender innerhalb des Spülkastens eingebracht werden können und die mittels eines Verschlussstückes geöffnet und verschlossen werden kann.

Vor diesem Hintergrund besteht die Aufgabe der Erfindung darin, einen Spülkasten bereitzustellen, bei dem die Zugänglichkeit des Innenraums und der darin angeordneten Vorrichtungen verbessert wird.

Diese Aufgabe wird durch einen Spülkasten mit den Merkmalen des Patentanspruchs 1 gelöst.

Vorteilhafte Ausgestaltungen der Erfindung sind Gegenstand der Unteransprüche.

Mit der Erfindung wird ein Spülkasten mit einem Kastenkörper bereitgestellt, der eine Revisionsöffnung, in deren Bereich ein Rahmen angeordnet ist, und eine Abdeckplatte aufweist, in der eine Betätigungstaste oder eine Betätigungsvorrichtung angeordnet ist, die zur Bedienung eines Ablaufventils vorgesehen ist. Die Abdeckplatte ist schwenkbar mittels eines Scharniers und somit untrennbar mit dem Rahmen an der Revisionsöffnung verbunden. Dadurch kann die Abdeckplatte wie eine Tür geöffnet und geschlossen werden.

Vorzugsweise ist dabei die Verbindung von Betätigungstaste bzw. der Betätigungsvorrichtung und Ablaufventil so ausgeführt, dass die Bedienbarkeit des Ablaufventils unabhängig von der Schwenkposition der Abdeckplatte ist.

Während bei öffentlichen Gebäuden der Vandalensicherheit Rechnung getragen werden muss, ist es in Privathaushalten zeitaufwendig, bei notwendigen Wartungsvorgängen, die Abdeckplatten und zugehörigen Betätigungstasten von den Spülkästen zu entfernen. Beim erneuten Befestigen der Abdeckplatten ist immer darauf zu achten, dass die Verbindung zwischen Betätigungstaste und Ablaufventil nicht verklemmt oder unterbrochen wird.

Während bei dem erfindungswesentlichen Spülkasten die Revisionsöffnung ausreichend groß ist, um das gesamte Ablaufventil zu montieren bzw. zu demontieren, kann sie gleichzeitig genutzt werden, um Reinigungsmittel oder ähnliches in den Spülkasten oder in dafür vorgesehene Behälter im Spülkasten einzubringen. Dabei sind keine Fachkenntnisse notwendig, da das Öffnen und Schließen der Abdeckplatte und Betätigungstaste keine Unterbrechung der Verbindung zwischen Betätigungsvorrichtung und Ablaufventil bewirkt.

Die Betätigungsvorrichtung, die an der Abdeckplatte befestigt ist, ist wiederum mittels einer Leitung mit einem Stellglied des Ablaufventils verbunden. Dabei ist es unerheblich, ob das Stellglied des Ablaufventils über die Leitung pneumatisch, hydraulisch, elektrisch oder mechanisch angesteuert wird.

Die Länge der Leitung ist so vorgesehen, dass sie auch bei geöffneter Abdeckplatte, die Stellgröße, die durch die Betätigungstaste erzeugt wird, an das Stellglied übermittelt.

Gemäß einer Weiterbildung der Erfindung ist die Abdeckplatte an einem zusätzlichen Halterahmen befestigt und mittels des Halterahmens an dem Rahmen der Revisionsöffnung schwenkbar befestigt. Vorteilhafterweise ist dann der Halterahmen mittels eines Scharniers mit dem Rahmen an der Revisionsöffnung verbunden. Vorzugsweise ist das Scharnier so ausgeführt, dass die Abdeckplatte untrennbar mit dem Rahmen am Spülkasten verbunden ist und nicht durch einfaches Abheben der Buchsen von den Achsen der Beschläge abgenommen werden kann. Gemäß einer Weiterbildung der Erfindung ist das Scharnier verdeckt angebracht, so dass es von außen nicht sichtbar ist und die schwenkbare Funktion der Abdeckplatte oder des Halterahmens verborgen ist.

Vorzugsweise ist das Scharnier als ein am Rahmen und an der Abdeckplatte oder am Halterahmen befestigbares Koppelgetriebe vorgesehen, das als Viergelenkgetriebe ausgebildet ist. Die Gelenkpunkte des Viergelenkgetriebes am Rahmen und an der Abdeckplatte bzw. an dem Halterahmen sind derart gewählt, dass die Abdeckplatte im geschlossenen Zustand parallel zur Spülkastenvorderseite angeordnet ist und in einem geöffneten oder verschwenkten Zustand einen Öffnungswinkel von größer 120° aufweisen kann.

Die Erfindung wird nachfolgend anhand eines Ausführungsbeispiels und unter Bezugnahme auf die Zeichnung näher erläutert. Darin zeigen im Einzelnen:
- Figur 1: einen Spülkasten aus dem Stand der Technik in räumlicher Darstellung,
- Figur 2: einen Ausschnitt eines erfindungsgemäßen Spülkastens mit geöffneter Abdeckplatte in räumlicher Darstellung,
- Figur 3: einen teilweisen Schnitt durch einen erfindungsgemäßen Spülkasten bei geschlossener Abdeckplatte in der Höhe des oberen Scharnierhebels,
- Figur 4: einen teilweisen Schnitt durch einen erfindungsgemäßen Spülkasten bei geschlossener Abdeckplatte in der Höhe des zweiten oberen Scharnierhebels,
- Figur 5: einen teilweisen Schnitt durch einen erfindungsgemäßen Spülkasten bei 120° geöffneter Abdeckplatte in der Höhe des oberen Schamierhebels entlang der Linie V-V,
- Figur 6: einen teilweisen Schnitt durch einen erfindungsgemäßen Spülkasten bei 120° geöffneter Abdeckplatte in der Höhe des zweiten oberen Scharnierhebels entlang der Linie VI-VI.

Figur 1 zeigt einen bekannten Spülkasten 1 mit einem Kastenkörper für das aufzunehmende Spülwasser. Der Spülkasten weist eine Revisionsöffnung 11 auf, deren zugehörige Abdeckplatte entfernt ist und den Blick in den Innenraum des Spülkastens 1 teilweise freigibt. Durch die Revisionsöffnung 11 kann ein Ablaufventil 8 in den Spülkasten 1 eingebracht und montiert werden. Im Fall von Wartungsarbeiten oder Funktionsstörungen kann das gesamte Ablaufventil 8 durch die Revisionsöffnung 11 demontiert und entnommen werden.

Im Innenraum des Spülkastens 1 ist neben dem Ablaufventil 8 ein Behälter 10 für Reinigungsmittel angeordnet, der mittels Traversen o.ä. an der Spülkastenwand unabhängig vom Ablaufventil 8 befestigt ist. Der Behälter 10 ist wenigstens zum Teil unterhalb der Wasseroberfläche im Spülkasten 1 angeordnet, so dass Reinigungsmittel, das in fester Form in den Spülkasten eingelegt wird, gelöst und in das anstehende Wasser abgegeben werden kann.

Für alle Wartungsarbeiten muss die Abdeckplatte jedoch komplett von der Spülkastenöffnung demontiert werden. Gerade bei Wandeinbauspülkästen, bei denen Abdeckplatten und Betätigungsvorrichtungen üblicherweise kombiniert sind, ist dies aufwendig, da bei der erneuten Montage auf die Funktionsfähigkeit der Betätigungsvorrichtungen und der damit verbundenen Ablaufventile geachtet werden muss.

Figur 2 zeigt dagegen einen Ausschnitt eines erfindungsgemäßen Spülkastens 1 mit einer schwenkbaren Abdeckplatte 4 im geöffneten Zustand.

An der Abdeckplatte 4 ist eine pneumatische Betätigungsvorrichtung 6 befestigt, an deren Vorderseite eine Betätigungstaste (nicht sichtbar) angeordnet ist. Beim Berühren oder bei Druck auf die Betätigungstaste wird in der Betätigungsvorrichtung 6 über einen Faltenbalg oder Druckgeber eine pneumatische Stellgröße erzeugt, die über eine flexible Leitung 7 zu einem Stellglied des Ablaufventils 8 geführt wird.

Die Länge der Leitung 7 ist dabei der Schwenkbewegung der Abdeckplatte 4 angepasst. Dadurch kann diese wie eine Tür geöffnet werden, ohne dass die Funktion des Ablaufventils 8 unterbrochen wird. Daher ist auch im verschwenkten oder geöffneten Zustand der Abdeckplatte 4 eine Betätigung des Ablaufventils 8 und eine Kontrolle des Spülvorgangs möglich.

Zur Befestigung der Abdeckplatte 4 am Spülkasten 1 sind Scharniere 9 vorgesehen.

Aus den Figuren 3 bis 6 wird deutlich, dass die Scharniere 9 so ausgeformt sind, dass einerseits eine große Schwenkbewegung von größer 120° möglich ist aber andererseits von außen nicht sichtbar wird, dass die Abdeckplatte 4 mit einer Schwenkfunktion ausgestattet ist. Dazu ist als Scharnier 9 ein Viergelenkgetriebe vorgesehen. Zur Befestigung der Gelenkpunkte 91, 93 ist um die Revisionsöffnung 11 des Spülkastens 1 ein Rahmen 2 angeordnet.

Die zugehörigen und über Lenker verbundenen Gelenkpunkte 92, 94 sind wiederum an einem Halterahmen 5, auf den die Abdeckplatte 4 aufgeschnappt ist und der eine höhere Steifigkeit als die Abdeckplatte 4 aufweist, befestigt. Um unbeabsichtigtes Öffnen der Abdeckplatte 4 zu vermeiden, sind Rasthaken 12 vorgesehen, die mit entsprechenden Rastvorsprüngen am Rahmen 2 des Spülkastens 1 zusammenwirken.

Zum Lösen der Verrastung genügt ein Ziehen auf der den Gelenkpunkten abgewandten Seite der Abdeckplatte 4.

### Bezugszeichenliste

- 1: Spülkasten
- 2: Rahmen
- 3: Betätigungstaste
- 4: Abdeckplatte
- 5: Halterahmen
- 6: Betätigungsvorrichtung
- 7: Leitung
- 8: Ablaufventil
- 9: Scharnier
- 91: Gelenkpunkt
- 92: Gelenkpunkt
- 93: Gelenkpunkt
- 94: Gelenkpunkt
- 10: Behälter für Reinigungsmittel etc.
- 11: Revisionsöffnung
- 12: Rasthaken

## Patentansprüche

1. Spülkasten (1)
- mit einem Kastenkörper zur Aufnahme des Spülwassers, der
-- eine Revisionsöffnung (11) aufweist,
--- in deren Bereich ein Rahmen (2) angeordnet ist,
und mit
- einer Abdeckplatte (4) zur Abdeckung der Revisionsöffnung (11),
-- wobei in der Abdeckplatte (4) eine Betätigungstaste (3) oder Betätigungsvorrichtung (6) angeordnet ist, die
--- zur Steuerung eines Ablaufventils (8) dient,
wobei
die Abdeckplatte (4) schwenkbar mit dem Rahmen (2) verbunden ist,
**dadurch gekennzeichnet, dass**
die Abdeckplatte (4) schwenkbar mittels eines Scharniers (9) mit dem Rahmen (2) an der Revisionsöffnung (11) verbunden ist, und
- die Betätigungstaste (3) oder Betätigungsvorrichtung (6) mittels einer Leitung (7) mit einem Stellglied des Ablaufventils (8) verbunden ist, ohne dass die Verbindung im verschwenkten Zustand der Abdeckplatte (4) unterbrochen ist.

2. Spülkasten (1) gemäß Anspruch 1, **dadurch gekennzeichnet, dass** die Bedienbarkeit des Ablaufventils (8) unabhängig von der Schwenkposition der Abdeckplatte (4) ist.

3. Spülkasten (1) gemäß Anspruch 1 oder 2, **dadurch gekennzeichnet, dass** die Abdeckplatte (4) an einem zusätzlichen Halterahmen (5) befestigt ist und die Abdeckplatte (4) über den Halterahmen (5) schwenkbar am Rahmen (2) der Revisionsöffnung (11) befestigt ist.

4. Spülkasten (1) gemäß einem der Ansprüche 1 bis 3, **dadurch gekennzeichnet, dass** das Stellglied des Ablaufventils (8) über die Leitung (7) pneumatisch, hydraulisch, elektrisch oder mechanisch angesteuert wird.

5. Spülkasten (1) gemäß einem der vorhergehenden Ansprüche, **dadurch gekennzeichnet, dass** das Scharnier (9) verdeckt anbringbar ist.

6. Spülkasten (1) gemäß einem der vorhergehenden Ansprüche, **dadurch gekennzeichnet, dass** das Scharnier (9) ein am Rahmen (2) und ein an der Abdeckplatte (4) oder am Halterahmen (5) befestigbares Koppelgetriebe ist, das als Viergelenkgetriebe ausgebildet ist.

7. Spülkasten (1) gemäß Anspruch 6, wobei Gelenkpunkte des Viergelenkgetriebes am Rahmen (2) und an der Abdeckplatte (4) bzw. an dem Halterahmen (5) derart gewählt sind, dass die Abdeckplatte (4) im geschlossenen Zustand parallel zur Spülkastenvorderseite angeordnet ist und in einem geöffneten oder verschwenkten Zustand einen Öffnungswinkel von größer 120° aufweisen kann.

## Claims

1. Cistern (1)
- having a cistern body for holding the flushing water, which
- has an inspection opening (11),
--- in the region of which inspection opening a frame (2) is arranged,
and having
- a cover plate (4) for covering the inspection opening (11),
-- wherein an actuating button (3) or actuating device (6) is arranged in the cover plate (4) and
--- serves for controlling a discharge valve (8),
wherein
the cover plate (4) is connected pivotably to the frame (2),
**characterized in that**
the cover plate (4) is connected pivotably to the frame (2) at the inspection opening (11) by means of a hinge (9), and
- the actuating button (3) or actuating device (6) is connected to an actuator of the discharge valve (8) by means of a line (7) without the connection being interrupted in the pivoted state of the cover plate (4).

2. Cistern (1) according to Claim 1, **characterized in that** the operability of the discharge valve (8) is independent of the pivoting position of the cover plate (4).

3. Cistern (1) according to Claim 1 or 2, **characterized in that** the cover plate (4) is fastened to an additional holding frame (5), and the cover plate (4) is fastened pivotably to the frame (2) of the inspection opening (11) via the holding frame (5).

4. Cistern (1) according to one of Claims 1 to 3, **characterized in that** the actuator of the discharge valve (8) is actuated pneumatically, hydraulically, electrically or mechanically via the line (7).

5. Cistern (1) according to one of the preceding claims, **characterized in that** the hinge (9) can be attached so as to be concealed.

6. Cistern (1) according to one of the preceding claims, **characterized in that** the hinge (9) is a coupling mechanism which can be fastened to the frame (2) and which can be fastened to the cover plate (4) or the holding frame (5) and which is in the form of a four-bar mechanism.

7. Cistern (1) according to Claim 6, wherein articulation points of the four-bar mechanism on the frame (2) and on the cover plate (4) or on the holding frame (5) are selected in such a way that the cover plate (4), in the closed state, is arranged parallel to the cistern front side and, in an open or pivoted state, can have an opening angle of greater than 120°.

## Revendications

1. Réservoir de chasse (1)
- comprenant un corps de réservoir destiné à recevoir l'eau de chasse, lequel
-- possède une ouverture de visite (11),
--- dans la zone de laquelle est disposé un cadre (2),
et comprenant
- une plaque de recouvrement (4) destinée à recouvrir l'ouverture de visite (11),
-- une touche d'actionnement (3) ou un dispositif d'actionnement (6) étant disposé dans la plaque de recouvrement (4), laquelle ou lequel
--- sert à la commande d'une vanne d'écoulement (8),
la plaque de recouvrement (4) étant reliée de manière pivotante au cadre (2),
**caractérisé en ce que**
la plaque de recouvrement (4) est reliée de manière pivotante au moyen d'une charnière (9) au cadre (2) au niveau de l'ouverture de visite (11), et
- la touche d'actionnement (3) ou le dispositif d'actionnement (6) est relié au moyen d'une ligne (7) à un actionneur de la vanne d'écoulement (8) sans que la liaison soit interrompue à l'état pivoté de la plaque de recouvrement (4).

2. Réservoir de chasse (1) selon la revendication 1, **caractérisé en ce que** l'aptitude opérationnelle de la vanne d'écoulement (8) est indépendante de la position de pivotement de la plaque de recouvrement (4).

3. Réservoir de chasse (1) selon la revendication 1 ou 2, **caractérisé en ce que** la plaque de recouvrement (4) est fixée à un cadre de maintien (5) supplémentaire et la plaque de recouvrement (4) est fixée par le biais du cadre de maintien (5) de manière pivotante au cadre (2) de l'ouverture de visite (11).

4. Réservoir de chasse (1) selon l'une des revendications 1 à 3, **caractérisé en ce que** l'actionneur de la vanne d'écoulement (8) est commandé par le biais de la ligne (7) de manière pneumatique, hydraulique, électrique ou mécanique.

5. Réservoir de chasse (1) selon l'une des revendications précédentes, **caractérisé en ce que** la charnière (9) peut être montée dissimulée.

6. Réservoir de chasse (1) selon l'une des revendications précédentes, **caractérisé en ce que** la charnière (9) est un engrenage d'accouplement qui peut être fixé d'une part au cadre (2) et d'autre part à la plaque de recouvrement (4) ou au cadre de maintien (5), lequel est réalisé sous la forme d'un engrenage articulé à quatre points.

7. Réservoir de chasse (1) selon la revendication 6, les points d'articulation de l'engrenage articulé à quatre points au niveau du cadre (2) et au niveau de la plaque de recouvrement (4) ou au niveau du cadre de maintien (5) étant sélectionnés de telle sorte que dans la position fermée, la plaque de recouvrement (4) est disposée parallèlement au côté avant du réservoir de chasse et, dans un état ouvert ou pivoté, peut présenter un angle d'ouverture supérieur à 120°.
